# EUROPÄISCHE PATENTSCHRIFT

(11) **EP 0 995 180 B1**
(45) Veröffentlichungstag und Bekanntmachung des Hinweises auf die Patenterteilung: **20.03.2002**
(21) Anmeldenummer: 98946224.7
(22) Anmeldetag: 09.07.1998
(51) Int. Cl.: G08G 1/00

(54) **VERFAHREN UND VORRICHTUNG ZUR VERKEHRSABHÄNGIGEN STEUERUNG VON LICHTSIGNALANLAGEN**
METHOD AND DEVICE FOR CONTROLLING LIGHT SIGNAL INSTALLATIONS IN ACCORDANCE WITH TRAFFIC FLOWS
PROCEDE ET DISPOSITIF DE COMMANDE D'INSTALLATIONS DE FEUX DE SIGNALISATION EN FONCTION DE LA CIRCULATION ROUTIERE

(30) Priorität: 09.07.1997 DE 19729394
(43) Veröffentlichungstag der Anmeldung: 26.04.2000
(73) Patentinhaber: SIEMENS AKTIENGESELLSCHAFT, 80333 München (DE)
(72) Erfinder: JONAS, Michael, D-85614 Kirchseeon (DE); TANNERT, Reinhold, D-82178 Puchheim (DE)
(86) Internationale Anmeldenummer: DE9801917
(87) Internationale Veröffentlichungsnummer: WO9903082

(56) Entgegenhaltungen:
- EP-A- 0 019 559
- EP-A- 0 021 062
- EP-A- 0 038 268
- EP-A- 0 296 426
- DE-A- 3 003 495
- FR-A- 2 344 902
- FR-A- 2 544 096
- FR-A- 2 563 355
- US-A- 3 967 245

## Beschreibung

Die Erfindung bezieht sich auf ein Verfahren und eine Vorrichtung zur verkehrsabhängigen Steuerung von Lichtsignalanlagen nach dem Oberbegriff des Patentanspruches 1.

Im innerstädtischen Bereich, in dem in hohem Maße Beschleunigungsmaßnahmen für den öffentlichen Personennahverkehr durchgeführt werden, steigt durch die mit dieser Aufgabenstellung verbundene Problematik die Komplexität verkehrsabhängiger Steuerungen stark an.

Wie in jedem komplexen System ist mit dieser Entwicklung auch der Wunsch der Kunden nach Möglichkeiten zur Analyse und Überwachung der Funktion einer solchen verkehrsabhängigen Steuerung stark angestiegen. Zusätzlich wird seit einiger Zeit für den Nachweis der Wirksamkeit von Beschleunigungsmaßnahmen ein konkreter Beleg gefordert. Dieser ist mit den heute im Feld vorhandenen Verkehrsrechnersystemen nicht erstellbar.

Aus EP 0 296 426 ist beispielsweise ein Datenübertragungssystem für Lichtsignalanlagen bekannt, bei dem ein zentraler Verkehrsrechner mit mehreren mikroprozessorgesteuerten Steuergeräten an Verkehrsknoten verbunden ist, wobei sowohl eine Datenübertragung vom Verkehrsrechner zum Steuergerät als auch eine Übertragung von Meßdaten vom Steuergerät zum Verkehrsrechner möglich ist. Bei diesem Verfahren ist es nur möglich, die aufgenommenen Daten in Echtzeit an den Verkehrsrechner zu übertragen, so daß eine permanente Datenübertragung gewährleistet sein muß. Eine permanente Datenübertragung der Meßdaten aller Steuergeräte zum Verkehrsrechner liefert eine Anzahl an Daten, die in komplexen Verkehrssystemen nicht in einem vernünftigen Zeitrahmen bearbeitet werden kann. Daher ist ein solches System nicht für die Analyse von Beschleunigungsmaßnahmen geeignet.

Die Analyse wurde daher bisher mit manuellem Aufwand, z.B. durch Beobachtung an einzelnen Knoten bzw. dem elektronischen "Mitschreiben" der Ereignisse an den Knoten und anschließendem manuellen Auswerten durchgeführt.

Es ist daher Aufgabe der Erfindung, ein Verfahren und eine Vorrichtung der eingangs genannten Art anzugeben, das eine Qualitätskontrolle bestehender Verkehrsplanungsmaßnahmen automatisiert durchführt, wobei bestehende Verkehrsrechner-Systemarchitekturen übernommen werden sollen.

Die Aufgabe wird gelöst durch ein Verfahren mit den kennzeichnenden Merkmalen des Anspruches 1.

Bereits bei der Planung der verkehrsabhängigen Steuerungen wird durch Sollbereiche für kritische Indikatoren wie Wartezeiten von Verkehrsströmen, Belegungszeiten von Detektoren oder Häufigkeit von bestimmten Signalgruppen oder Phasen ein Sollzustand des jeweiligen Steuergerätes definiert. Dabei sind die Sollbereiche durch Angabe von einem oder zwei Grenzwerten in eine oder zwei Richtungen beschränkt. Einseitig beschränkte Sollbereiche sind beispielsweise für Wartezeiten von Bussen vor Lichtsignalanlagen durch Angabe einer Höchstwartezeit als Grenzwert anzugeben, während zweiseitig beschränkte Sollbereiche beispielsweise für die Belegungszeit von Detektoren definiert werden. Für den Sollzustand soll die Belegungszeit zwischen einem Höchstwert (permanente Belegung des Detektors durch einen Stau) und einem Minimalwert (Fahrzeuge gelangen aufgrund eines Staus vor dem Detektor gar nicht erst bis zum Detektor) liegen.

Darüber hinaus sind eine ganze Reihe weiterer Indikatoren denkbar, zum Beispiel Staumeldungen, Verkehrsmengen, Geschwindigkeiten im Knotenbereich. Im Steuergerät werden die Detektordaten permanent mit den bereits in der Planung vorgegebenen Grenzwerten verglichen und nur erkannte Abweichungen vom Sollzustand zum Verkehrsrechner gemeldet. Dadurch läßt sich der Datenverkehr zwischen Steuergerät und Verkehrsrechner in entscheidendem Umfang reduzieren.

In vorteilhafter Weise läßt sich bei koordinierten Steuergeräten durch die Zentrale eine Abfrage weiterer Steuergeräte realisieren, die in diesem Fall ihre Detektordaten an den Verkehrsrechner übermitteln. Im Verkehrsrechner werden anhand der übermittelten Detektordaten und der zugeordneten Schaltzustände der Lichtsignalanlagen verbesserte Steuerungen der Lichtsignalanlagen festgelegt und an die entsprechenden Steuergeräte übertragen. Durch iteratives Anwenden dieses Verfahrens wird während des Betriebs eine Optimierung der verkehrsabhängigen Steuerung erreicht.

Durch die Protokollierung der Abweichungen vom Sollzustand wird in vorteilhafter Weise auch ein Beleg für die Funktionsfähigkeit der verkehrsabhängigen Steuerung geliefert.

In vorteilhafter Weise nutzt das erfindungsgemäße Verfahren den Aufbau bestehender Verkehrsrechner-Steuergerätsysteme. Wie in Anspruch 6 beschrieben, können bestehende Steuergeräte durch Einbau von zusätzlichen Steuereinrichtungen für das erfindungsgemäße Verfahren genutzt werden. Dabei wird von der bereits bestehenden Intelligenz der Steuergeräte durch bereits eingebaute Mikroprozessoren Gebrauch gemacht.

Des weiteren ist das erfindungsgemäße Verfahren geeignet, den Trend in der Straßenverkehrstechnik zu nutzen, bestehende permanente Verbindungen zwischen Steuergeräten und Verkehrsrechner durch temporäre, ereignisbezogene Verbindungen zu ersetzen.

Anhand der einzigen Figur in der Zeichnung wird die Erfindung in einem Ausführungsbeispiel näher erläutert.

In der Figur ist ein Steuergerät 1 dargestellt, das sich im allgemeinen an einem Verkehrsknoten befindet und die Schaltzustände von Lichtsignalanlagen 2 steuert sowie von Detektoren 3 ermittelte Daten auswertet. Das Steuergerät 1 ist mit einem Verkehrsrechner 5 verbunden. Dabei sind im allgemeinen mehrere, ähnlich oder gleich aufgebaute Steuergeräte mit einem Verkehrsrechner 5 verbunden. Ein Verkehrsingenieur in einer Verkehrsleitzentrale hat damit die Möglichkeit, über einen Auswerterechner 6 die Daten des Verkehrsrechners 5 abzufragen.

In der erfindungsgemäßen Vorrichtung ist nun zusätzlich eine Speichereinrichtung 7 vorgesehen, in der für einen gewissen Zeitraum (zum Beispiel 8 Stunden) die angefallenen Detektordaten sowie die zugeordneten Schaltzustände der Lichtsignalanlagen abgespeichert werden. Vorzugsweise ist die Speichereinheit 7 als ein sogenannter Umlaufspeicher ausgeführt, der die ältesten eingespeicherten Detektordaten und Schaltzustände löscht, während die aktuellen Detektordaten und Schaltzustände gespeichert werden. Dabei bestimmt die Speicherkapazität der Speichereinrichtung 7 den Zeitraum, für den eine spätere rückschauende Betrachtung der Ereignisse am Steuergerät 1 gewährleist ist.

Als Detektoren 3 werden dabei beispielsweise Induktionsschleifen oder Fahrzeugdetektoren auf Infrarotbasis eingesetzt. Diese Detektoren 3 sind unter anderem in der Lage, die Verkehrsmenge auf einer Busspur oder Reisezeiten von Bussen zu ermitteln.

Bereits bei der Verkehrsplanung ist ein Sollzustand des Steuergerätes 1 für die von den Detektoren 3 ermittelten Daten festgeschrieben worden. Dabei werden beispielsweise Höchstwerte für die Wartezeit einer Straßenbahn vor einer Lichtsignalanlage oder Wartezeiten eines Busses am Ende einer Busspur definiert und im Steuergerät 1 gespeichert. Anhand der gemessenen Detektordaten wird ständig überprüft, ob der Sollzustand noch aufrechterhalten wird. Werden die Wartezeiten zu lang, so wird eine Zustandsmeldung des Steuergerätes 1 an den Verkehrsrechner 5 über eine temporäre Verbindung übertragen, die auch die zeitlich vor diesem Ereignis gespeicherten Detektordaten und Schaltzustände enthält.

Bei mehreren miteinander koordiniert betriebenen Steuergeräten 1 werden zusätzlich die Detektordaten und Daten über die zugehörigen Phasen der Lichtsignalanlagen 2 der koordiniert betriebenen Steuergeräte 1 an den Verkehrsrechner 5 übermittelt.

Aufgrund der übermittelten Daten wird im Verkehrsrechner 5 eine verbesserte Steuerung für das Steuergerät 1 ermittelt, die den gewünschten Sollzustand gewährleistet. Für die Ermittlung werden auch die übermittelten älteren abgespeicherten Detektordaten und Schaltzustände berücksichtigt, um im Verkehrsrechner 5 die Einflüsse von Änderungen am Steuerprogramm zu überprüfen. So wird beispielsweise aus einer ermittelten Querbeziehung zwischen der Länge der Grünzeit an einer zweiten Lichtsignalanlage, welche von dem Steuergerät weit entfernt ist, und der Wartezeit von Bussen an einer dem Steuergerät 1 zugeordneten Lichtsignalanlage 2 ein Steuerprogramm festgelegt, bei dem durch eine veränderte Grünzeit der Rückstau vor der zweiten Lichtsignalanlage reduziert wird, wodurch der Bus an der dem Steuergerät zugeordneten Lichtsignalanlage nicht mehr in seiner Weiterfahrt behindert wird.

Programme zur Verbesserung der verkehrsabhängigen Steuerung lassen sich dann an die einzelnen Steuergeräte 1 vom Verkehrsrechner 5 übertragen. Ebenfalls ist der Sollzustand durch Übertragen neuer Grenzwerte vom Verkehrsrechner 5 an das Steuergerät 1 veränderbar, falls sich der Sollzustand im Betrieb als nicht realisierbar herausstellt.

Durch iteratives Anwenden des Verfahrens wird ein bestehendes Verkehrssystem im Betrieb optimiert, um so die vom Kunden gewünschten Vorgaben, beispielsweise eine Priorisierung des Öffentlichen Personennahverkehrs (ÖPNV), sicherzustellen.

Die für dieses Verfahren notwendigen Änderungen lassen sich problemlos in bestehende Verkehrssysteme integrieren.

## Patentansprüche

1. Verfahren zur verkehrsabhängigen Steuerung von Lichtsignalanlagen (3) mit mindestens einem lokalen Steuergerät (1) zum Steuern der Schaltzustände der Lichtsignalanlagen (2) und zur Datenerfassung von Detektoren (3) durch ein Steuerprogramm, wobei das Steuergerät (1) mit einem zentralen Verkehrsrechner (5) verbunden ist,
**dadurch gekennzeichnet,**
**daß** Sollbereiche für zulässige Detektordaten zum Definieren eines Sollzustandes des Steuergeräts (1) angegeben und im Steuergerät (1) gespeichert werden,
**daß** die aktuellen Detektordaten mit den zugeordneten Schaltzuständen der Lichtsignalanlagen im Steuergerät (1) erfaßt werden und innerhalb eines vorgegebenen Zeitintervalls gespeichert bleiben,
**daß** eine Zustandsmeldung an den Verkehrsrechner (5) übertragen wird, sofern die aktuellen Detektordaten außerhalb der Sollbereiche liegen,
**daß** mit der übertragenen Zustandsmeldung im Verkehrsrechner (5) ein verbessertes Steuerprogramm festgelegt und an das Steuergerät (1) zur Ausführung übertragen wird.

2. Verfahren zur verkehrsabhängigen Steuerung von Lichtsignalanlagen nach Anspruch 1,
**dadurch gekennzeichnet,**
**daß** mit der Zustandsmeldung die gespeicherten Detektordaten und die zugeordneten Schaltzustände der Lichtsignalanlagen (2) an den Verkehrsrechner (5) übertragen werden.

3. Verfahren zur verkehrsabhängigen Steuerung von Lichtsignalanlagen nach einem der Ansprüche 1 oder 2,
**dadurch gekennzeichnet,**
**daß** das mindestens eine Steuergerät (1) mit zusätzlichen Steuergeräten koordiniert betrieben wird, die ebenfalls mit dem Verkehrsrechner (5) verbunden sind,
**daß** vom Verkehrsrechner (5) nach der Zustandsmeldung die gespeicherten Detektordaten und die zugeordneten Schaltzustände der Lichtsignalanlagen der zusätzlichen Steuergeräte angefordert und von diesen an den Verkehrsrecher (5) übertragen werden
und **daß** im Verkehrsrechner (5) mithilfe der übertragenen Detektordaten und Schaltzustände des mindestens einen Steuergerätes (1) und der zusätzlichen Steuergeräte ein'verbessertes Steuerprogramm festgelegt und an die betreffenden Steuergeräte (1) zur Ausführung übermittelt wird.

4. Verfahren zur verkehrsabhängigen Steuerung von Lichtsignalanlagen nach einem der Ansprüche 1, 2 oder 3,
**dadurch gekennzeichnet,**
**daß** im Verkehrsrechner die übermittelten Zustandsmeldungen protokolliert werden.

5. Verfahren zur verkehrsabhängigen Steuerung von Lichtsignalanlagen (1) nach einem der Ansprüche 1 bis 4,
**dadurch gekennzeichnet,**
**daß** das Verfahren solange wiederholt wird, bis das Steuergerät (1) keine Zustandsmeldungen mehr an den Verkehrsrechner (5) überträgt und damit seinen Sollzustand erreicht hat.

## Claims

1. Method for the traffic-dependent control of light signal installations (3) having at least one local control (1) for controlling the switching state of the light signal installations (2) and for recording data from detectors (3) by a control program, wherein the control unit (1) is connected to a central traffic computer (5), **characterized**
**in that** required ranges are specified for permissible detector data to define a required state and are stored in the control unit (1),
**in that** the current detector data are logged with the associated switching states of the light signal installations in the control unit (1) and remain stored within a specified time interval,
**in that** a state signal is transmitted to the traffic computer (5) if the current detector data are outside the required ranges,
and **in that** an improved control program is established using the transmitted state signal in the traffic computer (5) and is transmitted to the control unit (1) for execution.

2. Method for the traffic-dependent control of light signal installations according to Claim 1, **characterized**
**in that** the stored detector data and the associated switching states of the light signal installations (2) are transmitted to the traffic computer (5) by means of the state signal.

3. 'Method for the traffic-dependent control of light signal installations according to one of Claims 1 or 2, **characterized in that** the at least one control unit (1) is operated in a coordinated manner with additional control units that are likewise connected to the traffic computer (5),
**in that**, after the state signal, the stored detector data and the associated switching states of the light signal installations of the additional control units are requested by the traffic computer (5) and are transmitted by the former to the traffic computer (5), and **in that** an improved control program is established in the traffic computer (5) with the aid of the transmitted detector data and switching states of the at least one control unit (1) and of the additional control units and is transmitted to the respective control units (1) for execution.

4. Method for the traffic-dependent control of light-signal installations according to one of Claims 1, 2 or 3, **characterized in that** the transmitted state signals are recorded in the traffic computer.

5. Method for the traffic-dependent control of light-signal installations (1) according to one of Claims 1 to 4, **characterized in that** the method is repeated until the control unit (1) no longer transmits state signals to the traffic computer and has consequently reached its required state.

## Revendications

1. Procédé de commande d'installations de signalisation lumineuse (2) en fonction du trafic, comportant au moins un appareil de commande (1) local pour commander les états de commutation des installations de signalisation lumineuse (2) et pour recueillir les données de détecteurs (3) par un programme de commande, l'appareil de commande (1) étant relié à un ordinateur de trafic (5) central,
**caractérisé en ce**
**qu'**on fixe des plages de consigne pour des données de détecteurs admissibles en vue de définir un état de consigne de l'appareil de commande (1) et qu'on les mémorise dans l'appareil de commande (1),
**qu'**on saisit les données de détecteurs actuelles et les états de commutation associés des installations de signalisation lumineuse (2) dans l'appareil de commande (1) où ils restent mémorisés pendant un intervalle de temps prédéterminé,
**qu'**on transmet un message d'état à l'ordinateur de trafic (5) lorsque les données de détecteurs actuelles sont hors des plages de consigne, et
**que** dans l'ordinateur de trafic (5), on détermine avec le message d'état transmis un programme de commande amélioré qu'on transmet à l'appareil de commande (1) en vue de son exécution.

2. Procédé de commande d'installations de signalisation lumineuse en fonction du trafic selon la revendication 1,
**caractérisé en ce**
**qu'**avec le message d'état, on transmet à l'ordinateur de trafic (5) les données de détecteurs mémorisées et les états de commutation associés des installations de signalisation lumineuse (2).

3. Procédé de commande d'installations de signalisation lumineuse en fonction du trafic selon l'une des revendications 1 ou 2,
**caractérisé en ce**
**que** l' appareil de commande (1), au nombre d'au moins un, fonctionne de façon coordonnée avec des appareils de commande supplémentaires qui sont également reliés à l'ordinateur de trafic (5),
**qu'**après le message d'état, les données de détecteurs mémorisées et les états de commutation associés des installations de signalisation lumineuse des appareils de commande supplémentaires sont appelés par l'ordinateur de trafic (5) et sont transmis à l'ordinateur de trafic (5) par lesdits appareils de commande,
et **que** dans l'ordinateur de trafic (5), on détermine, à l'aide des données de détecteurs et des états de commutation transmis de l'appareil de commande (1), au nombre d'au moins un, et des appareils de commande supplémentaires, un programme de commande amélioré et qu'on le transmet, en vue de son exécution, aux appareils de commande (1) concernés.

4. Procédé de commande d'installations de signalisation lumineuse en fonction du trafic selon l'une des revendications 1, 2 ou 3,
**caractérisé en ce**
**qu'**on archive dans l'ordinateur de trafic les messages d'état transmis.

5. Procédé de commande d'installations de signalisation lumineuse (2) en fonction du trafic selon l'une des revendications 1 à 4,
**caractérisé en ce**
**qu'**on répète le procédé jusqu'à ce que l'appareil de commande (1) ne transmette plus aucun message d'état à l'ordinateur de trafic (5) et qu'il ait donc atteint son état de consigne.
